# FASCICULE DE BREVET EUROPEEN

(11) **EP 0 132 420 B1**
(45) Date de publication et mention de la délivrance du brevet: **03.09.1986**
(21) Numéro de dépôt: 84401200.5
(22) Date de dépôt: 13.06.1984
(51) Int. Cl.: C13D 1/14, C13D 1/10, C13D 1/08, C13D 1/02, F28D 21/00

(54) **Procédé de chauffage des eaux de diffusion en sucrerie de betteraves et installation pour la mise en oeuvre de ce procédé**
Verfahren zur Diffusionswasserheizung für Zuckerrübenextraktion und Vorrichtung zur Durchführung dieses Verfahrens
Process for heating diffusion waters at the extraction of sugar beets, and apparatus for carrying out this process

(30) Priorité: 20.06.1983 FR 8310138
(43) Date de publication de la demande: 30.01.1985
(73) Titulaire: FIVES-CAIL BABCOCK, Société anonyme, 75383 Paris Cédex 08 (FR)
(72) Inventeur: Credoz, Paul, F-59260 Helemmes (FR)
(74) Mandataire: Fontanié, Etienne

## Description

La présente invention concerne les sucreries de betteraves où, comme on le sait, le sucre est extrait des betteraves, découpées en cossettes, par lessivage méthodique à contrecourant au moyen d'eau chaude, dans un appareil appelé diffuseur. A la sortie du diffuseur, on obtient, d'une part, des pulpes qui sont pressées et séchées et des jus sucrés qui sont épurés, puis concentrés par évaporation, et enfin soumis à cristallisation dens des appareils à cuire.

Toutes ces opérations nécessitent des apports d'énergie thermique importants et on a cherché à les réduire par différents moyens, notamment en utilisant pour la diffusion les eaux de pressage des pulpes réchauffées au moyen des eaux condensées des appareils d'évaporation et/ou de cristallisation (v: Industrie alimentaire et agricole, n. 7-8, juillet - août 1961, p. 819 et suivantes: "Diffusion continue de DDS"),et en récupérant une partie des calories des gaz d'échappement du sécheur à pulpes (v: US-A-4 135 309) et des appareils de carbonatation utilisés pour l'épuration des jus (v: EP-A-0 021 364).

Le but de la présente invention est d'améliorer le bilan thermique des sucreries de betteraves par une meilleure récupération de la chaleur sensible et de la chaleur latente de condensation des gaz d'échappement humides du sécheur à pulpes et des appareils de carbonatation.

Conformément à la présente invention, on utilise une partie de la chaleur sensible et de la chaleur latente de condensation des gaz d'échappement humides du sécheur à pulpes et/ou des appareils de carbonatation pour réchauffer les eaux de pressage des pulpes et les eaux d'appoint utilisées pour la diffusion.

Grâce à l'invention, on dispose d'une quantité très importante d'eaux chaudes, qui étaient habituellement utilisées pour réchauffer les eaux de diffusion, et qui pourront servir à réchauffe, les jus chaulés et les jus froids de diffusion.

De préférence, les eaux à réchauffer, seront mises en contact avec les dits gaz dans une tour de lavage pour réaliser un échange thermique direct. Cette solution permet d'assurer simultanément l'acidification au moins partielle des eaux de diffusion et l'épuration des gaz.

Des ions Ca^{+ +}, pourront être ajoutés, notamment sous forme de chaux ou de carbonate de calcium, aux eaux à réchauffer, avant leur mise en contact avec les gaz, pour permettre l'éliminetion d'au moins une partie des oxides de soufre contenus dans les gaz par formation de sulfites et de sulfates de calcium, et éventuellement faciliter le pressage des pulpes.

Dans le cas où les gaz contiennent des matières solubles dens l'eau et susceptibles d'avoir une influence néfaste dans la suite du processus de fabrication du sucre les gaz seront épurés avant d'être mis en contact avec les eaux à réchauffer. On pourra pour cela utiliser une liqueur de lavage, par exemple de l'eau chargée en ions Ca⁺⁺, qui sera ensuite en partie recyclée et en partie soumise à une décantation pour séparer un liquide, qui sera rejecté, des boues qui seront mélangées aux eaux à réchauffer.

On pourra aussi, dans ce cas, réchauffer les eaux devant être utilisées pour la diffusion au moyen d'un fluide intermédiaire qui sera mis en contact avec les gaz chauds et qui cédera ses calories aux eaux à réchauffer dans un échangeur à tubes ou à plaques.

La tour de lavage utilisée pour la mise en contact des gaz et des eaux comportera avantageusement une série de chicanes inclinées et espacées verticalement l'une de l'autre de telle sorte que les eaux à réchauffer, amenées à la partie supérieure de la tour, ruissellent sur ces chicanes et tombent en pluie d'une chicane sur, la chicane placée au-dessous, les gaz admis à la partie inférieure de la tour se deplaçant de bas en haut, en sens inverse des eaux.

S'il est nécessaire de faire subir aux gaz une épuration préliminaire, on pourra prévoir des moyens pour injecter une liqueur de lavage dans la conduite d'amenée des gaz au bas de la tour, cette liqueur de lavage étant recueillie dans une capacité prévue au bas de la tour, des moyens pour faire circuler en permanence la liqueur de lavage entre ladite capacite et les dits moyens d'injection, un décanteur alimenté par trop plein à partir de ladite capacité, des moyens d'évacuation des liquides clairs du décanteur et des moyens pour amener les boues du décanteur à l'entrée des eaux à réchauffer, dans la tour.

D'autres caractéristiques de l'invention apparaîtront à la lacture de la description qui suit et se réfère aux dessins l'accompagnant qui montrent, à titre d'exemple non limitatif, deux modes de réalisation de l'invention et sur lesquels:
La figure 1 est un schéma d'une partie d'une sucrerie illustrant le procédé de l'invention; et
La figure 2 représente une tour de lavage pour la mise en oeuvre de l'invention avec épuration préliminaire des gaz.

L'installation schématisée aur la figure 1 comprend un appareil de diffusion 10, une presse à pulpes 12, une tour de lavage 14, un sécheur à pulpes 16, des bacs 18 et 20 at des échangeurs 22, 24 et 26.

Les cossettes de betteraves entrent en A à une extrémité du diffuseur 10. A cette même extrémité on extrait du jus sucré, relativement froid, qui est réchauffé dans l'échangeur 22 au moyen d'eaux chaudes provenant des évaporateurs utilisés pour la concentration du jus. Avant d'être utilisées dans l'échangeur 22, ces eaux ont cédé dans l'échangeur 24 une partie de leur calories au jus chaulé qui est ensuite envoyé dans un appareil de carbonatation 25.

A l'autre extrémité du diffuseur, on introduit des eaux chaudes provenant du bac 18 et on extrait des pulpes qui sont pressées dans la presse 12 puis séchées dans le sécheur 16. Les eaux de pressage des pulpes sont tamisées et envoyées dans le bac 20 où elles sont mélangées à des eaux neuves B et à des condensats C. On introduit aussi dans ce bac, en D, du lait de chaux ou des écumes provenant de l'épuration des jus et contenant des ions Ca⁺ + .

Ces eaux sont envoyées, au moyen d'une pompe 28, dans la tour de lavage 14 où elles sont chauffées par des gaz chauds admis en E au bas de la tour.

La tour 14 a une section circulaire et comporte dans sa partie supérieure un distributeur annulaire 30 et une série de chicanes tronconiques 32 inclinées et espacées verticalement l'une de l'autre de telle sorte que les eaux alimentant le distributeur se déversent par débordement sur la chicane supérieure, ruissellent le long de celle-ci, puis tombent en pluie sur la chicane située au-dessous et descendent ainsi de chicane en chicane jusqu'au bas de la tour.

Au cours de leur chute, les eaux rencontrent les gaz chauds et humides circulant de bas en haut dans la tour. Dans l'exemple représanté, les gaz proviennent du sécheur à pulpes 16. Au contact des gaz, les eaux se réchauffent en absorbant une partie de la chaleur sensible des gaz et la chaleur latente de condensation d'une partie de la vapaur d'eau contenue dans ces gaz. Il y a, simultanément, élimination de la majeure partie du S0₂ contenu dans les gaz, qui se combine aux ions Ca + + des eaux pour former des sulfites et des sulfates, et acidification des eaux.

Les eaux réchauffées et acidifiées sont envoyées par une pompe 34 au bac 18. L'échangeur 26, chauffé par de la vapeur prélevée sur un évaporateur, permet de maintenir la température des eaux à une valeur de consigne. Les conditions de fonctionnement de la tour de lavage sont choisies pour que la quantité de chaleur fournie par cet échangeur soit très faible ou même nulle en marche normale.

Le pH des eaux est ajusté de façon classique, par addition d'acide sulfurique, dans le bac 18.

Les gaz refroidis sont évacués à la partie supérieure de la tour 14 par une cheminée 36. Ils peuvent être recyclés dans le sécheur à pulpes ou envoyés dans un échangeur pour chauffer de l'air utilisé pour un préséchage des pulpes.

Avec des gaz à 120° C on pourra, par exemple, réchauffer la totalité des eaux de diffusion de 55° C à 80° C.

L'invention permet de disposer d'un supplément très important d'eaux chaudes pour le réchauffage des jus froids de diffusion et des jus chaulés. Pour une usine disposant, avec le procédé classique de réchauffage des eaux de diffusion, da 350 Kg d'eau à 95° par tonne de betterave (TB), on pourra disposer, grâce à l'invention, da 850 Kg/TB d'eau à la même tampérature. La quantité de chaleur récupérée sera de l'ordre de 54 à 63 MJ (13 à 15 thermies) par tonne de betterave ce qui représente une économie de 5 à 5,5% sur la consommation totale de la sucrerie.

Lorsque les gaz d'échappement du sécheur à pulpes contiennent des matières solubles dans l'eau qui peuvent avoir une influence néfaste au niveau de l'épuration, de l'évaporation ou de la cristallisation, ils doivent être soumis à une épuration préalable, avant d'être mis en contact avec les eaux à réchauffer. Pour cela on utilisera l'apparaillage représenté sur la figure 2 qui comporte essentiellement une tour da lavage 14' et un décanteur 40. La partie inférieure de la tour est divisée par une cloison cylindrique 42 en un puits central 44 recevant les eaux réchauffées tombant de la chicane inférieure 32' et une capacité annulaire 46. Une alimentation en eau de la capacité 46 est prévue en F ainsi qu'une entrée G pour du lait de chaux ou des écumes de sucrerie. Une pompe 48 prélève la liqueur de lavage dans la capacité 46 et alimente un dispositif d'injection 50 placé sur la conduite 52 d'amenée des gaz à la tour. Un trop-plein 54 placé dans la capacité 46 permet d'alimenter le décanteur 40. Une sortie pour le liquide clarifié est prévu en H à la partie supérieure du décanteur. Les boues contenant les sulfites et sulfates de calcium sont extraites du décanteur par une pompe 56 et mélangées aux eaux à réchauffer, le mélange ainsi formé alimentant le distributeur 30' de la tour de lavage. Cette solution permet d'éliminer, avec la liqueur de lavage évacuée du décanteur, la plus grande partie des matières solubles contenues dans les gaz.

Au lieu des gaz d'échappement du sécheur à pulpes, on pourrait utiliser dans la tour de lavage les gaz s'échappant du ou des appareils de carbonatation 25 utilisés pour l'épuration des jus. Avec des gaz de carbonatation humides à 85° C on pourra, par exemple, réchauffer de l'eau de 40° C à 80° C. Cette eau chaude pourra être utilisée comme eau de diffusion, le gaz carbonique étant très peu soluble dans l'eau à 80° C, ou comme fluide intermédiaire pour réchauffer les eaux de diffusion dans un échangeur à échange indirect. Cette dernière solution devra être adoptée si les gaz contiennent des composants solubles dans les eaux de diffusion et susceptibles de perturber les opérations suivantes de la fabrication du sucre.

De nombreuses modifications peuvent être apportées aux modes de réalisation décrits par l'emploi de moyens techniques équivalents. On pourrait notamment remplacer les tours de lavaga décrites par des tours d'un type différent.

## Revendications

1. Procédé de chauffage des eaux utilisées pour la diffusion dans une sucrerie comprenant un appareil de diffusion (10), une presse à pulpes (12), un sécheur à pulpes (16) et au moins un appareil de carbonatation (25) pour l'épuration des jus sucrés, caractérisé en ce qu'on utilise une partie de la chaleur sensible et de la chaleur latente de condensation des gaz d'échappement humides du sécheur à pulpes (16) et/ou de l'appareil de carbonatation (25) pour réchauffer les eaux de pressage des pulpes et les eaux d'appoint (B) utilisées pour la diffusion.

2. Procédé selon la revendication 1, caractérisé en ce que les eau.: à réchauffer sont mises en contact direct avec lesdits gaz dans une tour de lavage (14).

3. Procédé selon la revendication 2, caractérisé en ce qu'on ajoute des ions Ca^{+ +}, par exemple sous forme de chaux ou de carbonate de calcium, aux eaux à réchauffer avant leur mise en contact avec lesdits gaz.

4. Procédé selon la revendication 2 ou 3, caractérisé en ce que lesdits gaz sont soumis à une épuration préliminaire, avant d'être mis en contact avec les eaux à réchauffer, en les mettant en contact avec une liqueur de lavage qui est ensuite soumise à une décantation pour séparer un liquide clair, qui est rejeté, des boues qui sont mélangées aux eaux à réchauffer.

5. Procédé selon la revendication 1, caractérisé en ce que les eaux utilisées pour la diffusion sont réchauffées par échange indirect avec un liquide intermédiaire qui est mis en contact direct avec lesdits gaz.

6. Installation pour la mise en oeuvre du procédé selon l'une quelconque des revendications 1 à 5, caractérisée en ce qu'elle comprend une tour de lavage (14) comportant une série de chicanes (32) inclinées et espacées verticalement les unes des autres de telle sorte que le liquide à réchauffer, amené à la partie supérieure de la tour, ruisselle sur ces chicanes et tombe en pluie d'une chicane sur la chicane placée au-dessous, les gaz chauds admis à la partie inférieure de la tour se déplaçant de bas en haut, en sens inverse du liquide.

7. Installation selon la revendication 6, pour la mise en oeuvre du procédé selon la revendication 4, caractérisée en ce qu'elle comporte des moyens (50) pour injecter une liqueur de lavage dans la conduite (52) d'amenée des gaz au bas de la tour, cette liqueur de lavage étant recueillie dans une capacité (46) prévue au bas de la tour, des moyens (48) pour faire circuler en permanence la liqueur de lavage antre ladite capacité et lesdits moyens d'injection, un décanteur (40) alimenté par un trop-plein (54) à partir de ladite capacité, des moyens d'évacuation du liquide clair du décanteur et des moyens (56) pour amener les boues du décanteur à l'entrée du liquide à réchauffar dans la tour.

## Patentansprüche

1. Verfahren zur Erwärmung der für die Extraktion in einem Zuckerwerk verwandeten Wasser, bestehend aus einem Extrakionspparat (10), einer Schnitzelpresse (12), einem Schnitzeltrockner (16) und mindestens einem Carbonatationsapparat (25) für die Reinigung der Zuckersäfte, dadurch gekennzeichnet, dass man einen Teil der fühlbaren Wärme und der latenten Kondensationswärme der feuchten Abgase des Schnitzeltrockners (16) und/oder des Carbonatationsapparates (25) zur Erwärmung der für die Extraktion verwendeten Schnitzelpresswasser und Zusatzwasser (B) verwendet.

2. Verfahren nach Anspruch 1, dadurch gekennzeichnet, dass die zu erwärmenden Wasser in einem Waschturm (14) in direkten Kontakt mit den obengenannten Abgasen gebracht werden.

3. Verfahren nach Anspruch 2, dadurch gekennzeichnet, dass man den zu erwärmenden Wassern vor deren Kontakt mit den obengenannten Abgasen Ca + ⁺ Ionen, zum Beispiel in Form von Kalk oder Calciumcarbonat, zugibt.

4. Verfahren nach Anspruch 2 oder 3, dadurch gekennzeichnet, dass die obengenannten Abgase, bevor sie in Kontakt mit den zu erwärmenden wassern gebracht werden, einer Vorreinigung unterzogen werden, indem sie in Kontakt mit einer Waschlösung gebracht werden, die dann dekantiert wird, um eine klare abzuleitende Flüssigkeit von den Schlämmen zu trennen, die mit den zu erwärmenden Wassern gemischt werden.

5. Verfahren nach Anspruch 1, dadurch gekennzeichnet, dass die für die Extraktion verwendeten Wasser durch indirekten Austausch mit einer in Kontakt mit den obengenannten Abgasen gebrachten mittleren Flüssigkeit erwärmt werden.

6. Anlage zur Durchführung des Verfahrens nach irgendeinem der Ansprüche 1 bis 5, dadurch gekennzeichnet, dass sie einen Waschturm (14) umfasst, der mit einer Reihe von geneigten und vertikal mit einem Abstand voneinander angeordneten Leitblechen (32) versehen ist, so dass die zu erwärmende Flüssigkeit, die zum Turmoberteil geführt wird, auf diesen Leitblechen rieselt und von einem Leitblech auf das untenliegende Leitblech regenförmig fällt, wobei die im Turmunterteil eingeleiteten warmen Gase sich von unten nach oben in zur Flüssigkeit entegegengesetzter Richtung bewegen.

7. Anlage nach Anspruch 6 für die Durchführung des Verfahrens nach Anspruch 4, dadurch gekennzeichnet, dass sie Mittel (50) zur Einleitung einer Waschlösung in die Gaszufuhrleitung (52) im Turmunterteil umfasst, wobei diese Waschlösung in einem unten am Turm vorgesehenen Behälter (46) gesammelt wird, Mittel (48) zur ständigen Zirkulation der Waschlösung zwischen dem Behälter und den Einführungsmitteln, einen durch ein Überlaufrohr (54) von dem Behälter (46) aus-gespeisten Dekanteur (40), Mittel zur Ableitung der klaren Flüssigkeit aus dem Dekanteur, sowie Mittel (56) zur Führung der Bekanteurschlämme zum Eintritt der zu erwärmenden Flüssigkeit in den Turm.

## Claims

1. Process for heating waters used for the diffusion process in a sugar factory including a diffusion apparatus (10), a pulp press (12), a pulp dryer (16) and at least one carbonation apparatus (25) for the purification of the sugar juices, characterized by the fact that part of the sensible heat and latent heat of condensation of the wet exhaust gases from the pulp dryer (16) and/or from the carbonation apparatus (25) is used to heat the pulp pressing waters and make-up waters (B) used for the diffusion process.

2. Process according to claim 1, characterized by the fact that the waters to be heated are put in direct contact with the said gases in a washing tower (14).

3. Process according to claim 2, characterized by the fact that the Ca + + ions are added, for example in the form of lime or calcium carbonate, to the waters to be heated before they are put in contact with the said gases.

4. Process according to claim 2 or 3, characterized by the fact that the said gases are subjected to a preliminary purification, prior to being put in contact with the waters to be heated, by putting them in contact with a wash liquor which is then subjected to a settling process to separate a clear liquid, which is rejected, from the sludge which is mixed with the waters to be heated.

5. Process according to claim 1, characterized by the fact that the waters used for the diffusion are heated by indirect exchange with an intermediary liquid which is put in contact with the said gases.

6. Installation for the implementation of the process according to any of claims 1 to 5, characterized by the fact that it includes a washing tower (14) fitted with a set of inclined baffles (32) vertically spaced from one another in such a way that the liquid to be heated led to the top of the tower trickles over these baffles, and rains down from one baffle to the one below, the hot gases admitted at the bottom of the tower moving upwards in opposite direction to the liquid.

7. Installation according to claim 6, for the implementation of the process according to claim 4, characterized by the fact that it comprises means (50) for injecting a wash liquor into the pipe (52) leading the gases to the bottom of the tower, this wash liquor being collected in a vessel (46) provided at the bottom of the tower, means for continuously circulating the wash liquor between the said vessel and the said means of injection, a settling tank (40) fed by an overflow pipe (54) from the said vessel, means for evacuating the clear liquid from the settling tank and means (56) for bringing the sludge from the settling tank to the inlet of the liquid to be heated in the tower.
